# EUROPÄISCHE PATENTSCHRIFT

(11) **EP 0 151 397 B1**
(45) Veröffentlichungstag und Bekanntmachung des Hinweises auf die Patenterteilung: **11.10.1989**
(21) Anmeldenummer: 85100234.5
(22) Anmeldetag: 11.01.1985
(51) Int. Cl.: B41F 27/12, B41F 13/10

(54) **Vorrichtung zum Verschliessen des Spaltes zwischen den Enden einer auf einen Formzylinder aufgespannten Tiefdruckplatte**
Device for closing the gap between the ends of an intaglio plate attached to a forme cylinder
Dispositif d'obturation du canal entre les extrémités d'une plaque d'impression en creux tendue sur un cylindre de forme

(30) Priorität: 18.01.1984 DE 3401501
(43) Veröffentlichungstag der Anmeldung: 14.08.1985
(73) Patentinhaber: BASF Aktiengesellschaft, 67063 Ludwigshafen (DE)
(72) Erfinder: Bleckmann, Gerhard, D-6840 Lampertheim-Rosengarten (DE); Lynch, John, Dr., D-6521 Monsheim (DE)

(56) Entgegenhaltungen:
- DE-A- 2 545 618
- GB-B- 367 436
- US-A- 4 343 011

## Beschreibung

Die Erfindung betrifft eine Vorrichtung zum Verschließen des Spaltes zwischen den Enden einer auf einen Formzylinder aufgespannten Tiefdruckplatte gemäß Oberbegriff des Patentanspruchs 1.

Es ist bekannt, Tiefdruckplatten, bestehend aus einem dimensionsstabilen und biegsamen Träger und einer darauf aufgebrachten Druckschicht, auf einen Formzylinder einer Bogen- oder Rotationstiefdruckmaschine aufzuspannen. Hierzu ist der Formzylinder mit einer parallel oder auch schräg zur Formzylinderachse verlaufenden Nut versehen, in die die Tiefdruckplatte mit umgekanteten Enden unter spitzem Winkel eingehängt und festgehalten wird - wie beispielsweise in den Patentanmeldungen DE-A-30 49 143 und DE-A-32 21 206 beschrieben. Der dabei entstehende Spalt zwischen den beiden Enden der Tiefdruckplatte wird mit einer Kunststoffmasse verschlossen. Dazu wird eine fließfähige und aushärtbare Masse in den Spalt gefüllt, nachdem zuvor dieser durch ein Flächenstück, z. B. eine Platte, mittels eines Druckstücks abgedeckt wurde (Patentanmeldungen DE-A-2545618 und DE-A-33 08 807). Im Bereich der Plattenenden entsteht dadurch zwar eine durchgehende gleichmäßige Oberfläche ohne Erhebungen und Vertiefungen, eine exakte Fortführung der Formzylinderoberfläche ist jedock nicht gewährleistet. Sie hängt von der genauen Positionierung der Platte in Bezug auf den Spalt ab.

Dementsprechend ist es die Aufgabe vorliegender Erfindung, eine Vorrichtung zum Verschließen des Spaltes zwischen den Enden einer auf einen Formzylinder aufgespannten Tiefdruckplatte zu schaffen, bei der die den Spalt abdeckende Platte exakt auf den Spalt ausgerichtet werden kann.

Die erfindungsgemäße Lösung der Aufgabe besteht in einer Vorrichtung, wie sie in den Patentansprüchen gekennzeichnet ist.

Zum besseren Verständnis der Erfindung ist ein Ausführungsbeispiel anhand der Zeichnung nachfolgend beschrieben.

Es zeigen
Fig. 1 den Formzylinder mit der erfindungsgemäßen Vorrichtung zum Verschließen des Spaltes in einer Teilansicht im Längsschnitt
Fig. 2-4 den Formzylinder mit der Vorrichtung in Ansicht X gemäß Fig. 1 in aufeinanderfolgenden Arbeitsstellungen
Fig. 5-6 den Formzylinder mit der Vorrichtung zum Verschließen des Spaltes mit verschiedenen Ausführungsformen der Zentriereinrichtung.

Der Formzylinder 1 einer Bogen- oder Rotationstiefdruckmaschine ist, wie in Figur 1 und 2 zu sehen, mit einer entlang der Formzylinderachse verlaufenden und von der Zylinderoberfläche zum Zylinderzentrum hin sich aufweitenden Nut 2 versehen, in die die auf den Formzylinder aufgespannte Tiefdruckplatte 3 mit beiden umgekanteten Enden 4 unter spitzem Winkel eingehängt ist. Zum Verschließen des Spaltes 5 zwischen den beiden Enden wird eine die beiden Endabschnitte 6 der Tiefdruckplatte übergreifende Platte 7 aufgelegt, die an der Unterseite einer Kastenförmigen Halteleiste 8 mittels Gummi- oder Federringen 30 elastisch befestigt ist und elastisch biegbar oder entsprechend der Kontur der Zylinderoberfläche geformt ist.

Die Halteleiste 8 ist am beweglichen Zylindergehäuse 9 eines pneumatischen Arbeitszylinders 10 befestigt, dessen Kolben - verbunden mit einer Führungsschiene 11 - feststeht. Der Arbeitszylinder ist dementsprechend Führung und zugleich Antriebsorgan für die auf den Formzylinder 1 mittels der Halteleiste zu fahrenden Platte 7. Die derartig gestaltete Halterung für die Platte ist gegenüber beiden Stirnseiten des Formzylinders vorhanden und in der Zeichnung nur für eine Seite dargestellt.

Zum Positionieren der Platte 7 bezüglich des abzudeckenden Spaltes 5 ist die Führungsschiene 11 auf der Achse des Formzylinders oder einer zu dieser koaxialen Achse 12 schwenkbar gelagert und mittels einer Schelle 13 feststellbar. Im in der Figur 1 dargestellten Ausführungsbeispiel ist die Achse in einem U-förmigen Schenkel 14 gehalten, der mittels einer Feststellschraube 15 auf dem Wellenstumpf 16 des Formzylinders 1 befestigt ist.

Vor dem Auflegen der Platte 7 auf die Formzylinderoberfläche ist diese auf den Spalt 5 auszurichten. Hierzu ist eine Zentriereinrichtung 17 vorgesehen, die aus einem ebenfalls auf der Achse 12 schwenkbar gelagerten und mittels einer Schelle 18 feststellbaren Zentrierschienenpaar 19 mit zur Achse radial verlaufenden Aussparungen 20 und einer darin spielfrei aufgenommenen, über die gesamte Länge des Formzylinders sich erstreckenden Zentrierleiste 21 besteht, die zum spalt 5 hin keilförmig ausgebildet ist. Wie in Figur 2 zu sehen, wird die Zentrierleiste, nachdem sie von Hand in den Spalt 5 abgesenkt wurde, durch ihr Eigengewicht oder mit Hilfe an den beiden Zentrierschienen abgestützter Federn 22 in diesen gedrückt. Dabei wird das Zentrierschienenpaar auf den Spaltmittenradius gezogen, wobei selbstverständlich vorausgesetzt ist, daß die als Führungen dienenden Aussparungen 20 exakt auf der Schienenmittellinie angeordnet sind, und anschließend mittels der Schellen 18 durch die Stellschrauben 23 festgestellt. Das Zentrierschienenpaar ist somit eine Ausrichthilfe für das unmittelbar daneben und dieses einschließend angeordnete Führungsschienenpaar 11. Dieses wird nun in die gleiche Position wie die des Zentrierschienenpaares geschwenkt (Figur 3) und mit diesem über deckungsgleich angebrachte Bohrungen 24 durch Stifte 25 fixiert, wodurch das Führungsschienenpaar in die ausgerichtete Stellung gebracht ist. Durch Spannen der Schellen 13 mittels der Stellschrauben 26 werden die Führungsschienen sodann festgestellt und die Zentrierschienen nach Entfernen der Stifte 25 und Entspannen der Schellen 18 unter Anheben der Zentrierleiste 21 wieder zurückgeschwenkt (Figur 4), so daß die jetzt genau positionierte Platte 7 durch Betätigen der Arbeitszylinder 10 auf den Spalt 5 des Formzylinders 1 abgesenkt werden kann. Mit Hilfe des über den Anschluß 27 dem Zylindergehäuse 9 zuzuführenden Druckmediums ist der Andruck der Platte auf die Endabschnitte 6 der Tiefdruckplatte 3 so einstellbar, daß einerseits dieser ausreicht, den Spalt 5 gegen den Druck der Füllmasse im Spalthohlraum abzudichten, und andererseits Deformationen der Andruckflächen vermieden werden. Die Platte wird dabei elastisch verformt, wobei ihre Krümmung der der Formzylinderoberfläche entspricht.

In weiterer Ausgestaltung der erfindungsgemäßen Vorrichtung (Figur 5) ist die keilförmige Zentrierleiste 21 in den Führungsschienen 11 für die Halteleiste 8 geführt, so daß das Zentrierschienenpaar 19 entfallen kann. Dazu ist jede Führungsschiene mit einer zusätzlichen zur Formzylinderachse radial verlaufenden Führung 32 versehen, in die die Zentrierleiste über einen seitlichen Auslauf 33 einsetzbar und vor dem Absenken der Platte 7 daraus wieder entnehmbar ist.

Gemäß einer weiteren Ausbildung der Vorrichtung (Figur 6) besteht die Zentriereinrichtung aus einer auf die Formzylinderoberfläche ausgerichteten, einen gebündelten Lichtstrahl 34 erzeugenden Strahlenquelle, beispielsweise aus einer Laseroptik oder einer Lochmaske 35, über der eine Lichtquelle 36 angeordnet ist, die antelle der Zentrierleiste 21 an einem die Zentrierschienen 19 verbindenden Träger oder über der Platte 7 an der Halteleiste 8 befestigt ist. Letztere Anordnung erfordert, daß die Platte 7 transparent ist. Dadurch ist zusätzlich noch der Vorteil gegeben, daß der Füllvorgang des Spaltes 5 sowie die Dichtheit zwischen der Platte und deren Auflageflächen beobachtet werden können.

Zum Aushärten lichthärbarer Füllmaterialien ist an der Halteleiste 8 für die Platte 7 eine Strahlungsquelle 28, beispielsweise eine Leuchtstoffröhre, mittels eines angelenkten Halters 29 schwenkbar gehalten. Nach dem Füllvorgang wird die über die gesamte Länge des Spaltes 5 sich erstreckende Strahlungsquelle über die transparente Platte geschwenkt und damit zum Spalt hin wirksam.

Die auf die vorstehend beschriebene Weise entstandene, die beiden Endabschnitte 6 der Tiefdruckplatte 3 verbindende Fläche ist ohne Nachbearbeitung einsetzbar, so daß der Formzylinder 1 nach Zurückschwenken der Halterung der Platte 7 zum Einsatz in der Druckmaschine entnommen werden kann.

## Patentansprüche

1. Vorrichtung zum Verschließen des Spaltes zwischen den Enden einer auf einen Formzylinder aufgespannten Tiefdruckplatte, mit einer den Spalt (5) abdeckenden Platte (7) und Einrichtungen zum Füllen des Spalthohlraums mit plastischem und aushärtbarem Material, dadurch gekennzeichnet, daß zum exakten Positionieren der Platte (7) in Bezug auf den Spalt (5) für diese eine im Spaltbereich schwenkbare Halterung vorgesehen ist, bestehend aus einem auf der Achse (12) des Formzylinders (1) schwenkbar gelagerten und feststellbaren Führungsschienenpaar (11) mit zur Achse radial verlaufenden Führungen zur Aufnahme einer Halteleiste (8), an deren Unterseite die Platte elastisch befestigt ist und die von Hand oder mittels eines Antriebs (10) auf den Formzylinder zufahrbar ist, und für die Halterung eine auf den Spalt ausrichtbare Zentriereinrichtung (17) vorgesehen ist.

2. Vorrichtung nach Anspruch 1, dadurch gekennzeichnet, daß die den spalt (5) abdeckende Platte (7) transparent ist.

3. Vorrichtung nach Anspruch 1 und 2, dadurch gekennzeichnet, daß die Zentriereinrichtung aus einer über der transparenten Platte (7) angeordneten und auf die Formzylinderoberfläche ausgerichteten Strahlenquelle besteht.

4. Vorrichtung nach Anspruch 1 und 2, dadurch gekennzeichnet, daß die Zentriereinrichtung aus einer in Führungen der Führungsschienen (11) einsetzbaren und darin verschiebbaren Zentrierleiste (21) mit zum Spalt (5) keilförmigem Querschnitt besteht.

5. Vorrichtung nach Anspruch 1, dadurch gekennzeichnet, daß die Zentriereinrichtung aus einem ebenfalls auf der Achse (12) des Formzylinders (1) unmittelbar neben dem Führungsschienenpaar (11) schwenkbar gelagerten und feststellbaren Zentrierschienenpaar (19) mit ebenso zur Achse radial verlaufenden Führungen (20) besteht, in denen eine zum Spalt (5) keilförmige Zentrierleiste (21) unter ihrem Eingengewicht oder mittels Federkraft in den Spalt, dabei das Schienenpaar (19) auf den Spaltmittenradius einstellend, verschiebbar ist, und das danach festzustellende Zentrierschienenpaar und das darüber zu schwenkende Führungsschienenpaar über deckungsgleich angebrachte Bohrungen (24) durch jeweils einen Stift (25) zur zentralen Positionierung des Führungsschienenpaares miteinander fixierbar und danach durch Entfernen des Stiftes zum Zurückschwenken des Zentrierschienenpaares wieder voneinander lösbar sind.

6. Vorrichtung nach Anspruch 1, 2 und 5, dadurch gekennzeichnet, daß das Zentrierschienenpaar (19) anstelle der Führungen (20) und keilförmigen Zentrierleiste (21) mit einer auf die Formzylinderoberfläche ausgerichteten Strahlenquelle (36) ausgestattet ist.

7. Vorrichtung nach Anspruch 1 bis 6, dadurch gekennzeichnet, daß an der Halteleiste (8) für die Platte (7) eine zum Spalthohlraum hin wirksame und über dessen gesamte Länge sich erstreckende Strahlungsquelle (28) schwenkbar gehalten ist.

## Claims

1. Apparatus for closing the gap between the ends of a gravure printing plate clamped on a forme cylinder, comprising a plate (7) which covers the gap (5) and means for filling the gap cavity with a plastic and, curable material, wherein, for positioning the plate provided for the plate (7) exactly in relation to the gap (5), a holder which is rotatable in the region of the gap is the holder consisting of a pair of guide rails (11) which are rotatably mounted on the axle (12) of the forme cylinder (1) and can be fixed, and which possess guides which run radially with respect to the axle and are intended for accepting a holding bar (8) to whose lower side the plate is elastically fastened and which can be moved toward the forme cylinder manually or by means of a drive (10), and a centering means (17) is provided for the holder, which means can be aligned with the gap.

2. Apparatus as claimed in claim 1, wherein the plate (7) covering the gap (5) is transparent.

3. Apparatus as claimed in either of claims 1 and 2, wherein the centering means consists of a radiation source which is located above the transparent plate (7) and directed toward the forme cylinder surface.

4. Apparatus as claimed in either of claims 1 and 2, wherein the centering means consists of a centering bar (21) which can be inserted into guides (20) in the guide rails (11) and can be moved therein, and which has a cross-section which is wedge-shaped toward the gap (5).

5. Apparatus as claimed in claim 1, wherein the centering means consists of a pair of centering rails (19) which are likewise rotatably mounted on the axle (12) of the forme cylinder (1) directly adjacent to the pair of guide rails (11) and which can be fixed and possess guides (20) which also run radially with respect to the axle and in which a centering bar (21) which is wedge-shaped toward the gap (5) can be moved therein under its own weight or by means of spring force, thereby adjusting the pair of rails (19) to the radius corresponding to the middle of the gap, and the pair of centering rails subsequently to be fixed and the pair of guide rails to be swiveled over these can be fixed to one another through superimposed holes (24) by means of one pin (25) in each case in order to center the pair of guide rails, and can then be detached from one another once again by removing the pin to permit the pair of centering rails to be swung back.

6. Apparatus as claimed in any of claims 1, 2 and 5, wherein the pair of centering rails (19), instead of being provided with the.guides (20) and the wedge-shaped centering bar (21), is equipped with a radiation source (36) directed toward the forme cylinder surface.

7. Apparatus as claimed in any of claims 1 to 6, wherein a radiation source (28) which is effective toward the gap cavity and extends along its entire length is rotatably held on the holding bar (8) for the plate (7).

## Revendications

1. Dispositif pour obturer la fente entre les extrémités d'une plaque d'impression en creux, tendue sur un cylindre imprimeur, comportant une plaque (7) recouvrant la fente (5) et des moyens pour remplir le vide de la fente d'un matériau plastique et durcissable, caractérisé par le fait que, pour positionner exactement la plaque (7) par rapport à la fente (5), il est prévu un support de cette plaque, pivotant dans la zone de la fente constitué par une paire de rails de guidage (11), immobilisable et montée pivotante sur l'axe (12) du cylindre imprimeur (1), avec des guides s'étendant radialement par rapport à l'axe, pour recevoir une baguette de retenue (8) sur la face inférieure de laquelle la plaque est fixée élastiquement, et qui peut être amenée, à la main ou par un moyen d'entraînement (10), sur le cylindre imprimeur, et, pour le support, est prévu un moyen de centrage (17) alignable sur la fente.

2. Dispositif selon la revendication 1, caractérisé par le fait que la plaque (7) recouvrant la fente (5) est transparente.

3. Dispositif selon les revendications 1 et 2, caractérisé par le fait que le moyen de centrage est constitué par une source de radiations alignée sur la surface du cylindre et disposée au-dessus de la plaque (7) transparente.

4. Dispositif selon les revendications 1 et 2, caractérisé par le fait que le moyen de centrage est constitué par une baguette de centrage (21) qui peut être insérée dans des guides (20) des rails de guidage (11) et peut y coulisser et qui est de section en coin, à pointe dirigée vers la fente (5).

5. Dispositif selon la revendication 1, caractérisé par le fait que le moyen de centrage est constitué par une paire de rails de centrage (19) montée pivotante, et blocable, également sur l'axe (12) du cylindre imprimeur, directement à côté de la paire de rails de guidage (11) et munie de guides (20), s'étandant aussi radialement par rapport à l'axe, et dans lesquels une baguette de centrage (21) en forme de coin, à pointe tournée vers la fente (5), peut se déplacer dans la fente, sous son propre poids ou au moyen d'une force élastique réglant ainsi la paire de rails (19) sur le rayon moyen de la fente, et la paire de rails de centrage à bloquer ensuite et la paire de rails de guidage, à faire pivoter par la suite, sont fixables l'une à l'autre par l'intermédiaire d'alésages (24) superposables, au moyen d'une broche (25) respective, en vue du positionnement central de la paire de rails de guidage, puis sont à nouveau séparables l'une de l'autre par enlèvement de la broche pour faire pivoter en sens inverse la paire de rails de centrage.

6. Dispositif selon les revendications 1, 2 et 5, caractérisé par le fait que la paire de rails de centrage (19) est constituée, à la place des guides (20) et de la baguette de centrage en coin (21), d'une source de radiations (36) alignée sur la surface du cylindre imprimeur.

7. Dispositif selon les revendications 1 à 6, caractérisé par le fait que, sur la baguette de retenue (8) de la plaque (7), est montée pivotante une source de radiations (28) active en direction du vide de la fente et s'étendant sur toute sa longueur.
